# EUROPÄISCHE PATENTSCHRIFT

(11) **EP 0 649 361 B1**
(45) Veröffentlichungstag und Bekanntmachung des Hinweises auf die Patenterteilung: **01.05.1996**
(21) Anmeldenummer: 93912922.7
(22) Anmeldetag: 09.06.1993
(51) Int. Cl.: B25C 5/02

(54) **HEFTKLAMMERGERÄT**
STAPLER
AGRAFEUSE

(30) Priorität: 04.07.1992 DE 4222001
(43) Veröffentlichungstag der Anmeldung: 26.04.1995
(73) Patentinhaber: Louis Leitz KG, D-70469 Stuttgart (DE)
(72) Erfinder: GROCH, Hans-Werner, D-70327 Stuttgart (DE); STEINER, Moritz, D-70195 Stuttgart (DE); BAUMGARTNER, Klaus, D-71067 Sindelfingen (DE); EISENHARDT, Joachim, D-99091 Erfurt (DE); SAHL, Wolfgang, D-99097 Erfurt (DE)
(74) Vertreter: Wolf, Eckhard, Dr.-Ing.
(86) Internationale Anmeldenummer: EP9301451
(87) Internationale Veröffentlichungsnummer: WO9401250

(56) Entgegenhaltungen:
- DE-C- 971 001
- GB-A- 421 571
- GB-A- 806 858
- US-A- 2 193 599
- US-A- 2 298 520
- US-A- 2 343 203

## Beschreibung

Die Erfindung betrifft ein Heftklammergerät mit einem eine nach oben weisende Breitseitenfläche und zwei seitlich anschließende Schmalseitenflächen aufweisenden langgestreckten Bodenteil, mit einem an einem Lagerbock am einen Ende des Bodenteils um eine Querachse schwenkbar gelagerten, ein Magazin zur Aufnahme von Heftklammern sowie einen Treiber zum Ausstoßen der Heftklammern aufweisenden Oberteil, und mit einer in der Nähe des dem Lagerbock gegenüberliegenden Endes des Bodenteils in dessen Längsrichtung vorzugsweise in zwei Rast- oder Endstellungen verschiebbaren, an ihrer nach oben weisenden, zur oberen Breitseitenfläche des Bodenteils parallelen Oberfläche mit Verformungsprägungen für die schenkel der ausgestoßenen Heftklammern versehenen Amboßplatte, wobei an den einander gegenüberliegenden Längsseitenrändern der Amboßplatte vorzugsweise senkrecht in Richtung Schmalseitenflächen des Bodenteils abgebogene und diese zumindest teilweise überlappende, nach einander entgegengesetzten Seiten weisende Griffflächen aufweisende Grifflaschen vorgesehen sind.

Bei einem bekannten Heftklammergerät dieser Art (US-A-2,298,520) ist die mit zwei schräg nach unten weisenden Grifflaschen am Bodenteil verankerte Amboßplatte zwischen zwei nach oben überstehenden Endanschlägen des Bodenteils verschiebbar, um die Heftung wahlweise in offener und geschlossener Heftungsart vornehmen zu können. Der Amboß wird in den Endstellungen reibschlüssig am Bodenteil festgehalten. Bei dieser Befestigungsart besteht die Gefahr, daß sich die Amboßplatte bei der Handhabung aus ihren Endlagen heraus selbsttätig verschiebt und zu Fehlbedienungen Anlaß gibt. Außerdem sind keine Vorkehrungen getroffen, die eine eindeutige Orientierung der Amboßplatte am Bodenteil bei der Montage gewährleisten.

Weiter ist es bei einem Heftklammergerät ähnlicher Bauart an sich bekannt (US-A-2,343,203), im Bereich der Breitseitenfläche des Bodenteils in Längsrichtung einen Abstand voneinander aufweisende, durch einen Quersteg voneinander getrennte Durchbrüche sowie zwei an den Querrändern der Amboßplatte im wesentlichen senkrecht abgebogene, durch die Durchbrüche im Bodenteil nach unten hin durchgreifende Haltelaschen sowie eine zwischen den beiden Haltelaschen eingespannte, den Quersteg auf der Unterseite des Bodenteils übergreifende und an diesem in zwei Raststellungen einrastbare Rastfeder vorzusehen. Auch bei diesem Heftklammergerät sind keine Vorkehrungen getroffen, die sicherstellen, daß die Amboßplatte in der richtigen Ausrichtung am Bodenteil montiert wird.

Ausgehend hiervon liegt der Erfindung die Aufgabe zugrunde, ein Heftklammergerät der eingangs angegebenen Art zu entwickeln, bei welchem einerseits eine flächige, selbstreinigende Seitenführung der im Bodenteil verschiebbaren Amboßplatte sowie eine gute Rastwirkung der Amboßplatte in deren Endstellungen gewährleistet ist, und andererseits sichergestellt ist, daß die Amboßplatte in der richtigen Ausrichtung am Bodenteil montiert wird.

Zur Lösung dieser Aufgabe wird die im Patentanspruch 1 angegebene Merkmalskombination vorgeschlagen. Weitere vorteilhafte Ausgestaltungen und Weiterbildungen der Erfindung ergeben sich aus den abhängigen Patentansprüchen 2-18.

Mit den erfindungsgemäßen Seitenführungsflächen und den an diesen geführten Haltelaschen wird eine Parallelführung der Amboßplatte am Bodenteil im Bereich der Durchbrüche erreicht. Dadurch kommt den Schmalseitenflächen im Bereich der nach unten gebogenen Grifflaschen keine verschleißanfällige Seitenführungsfunktion zu. Da dazuhin die an den Querrändern der Amboßplatte einander gegenüberliegenden Haltelaschen unterschiedliche Querabmessungen und die Seitenführungsflächen paarweise einen unterschiedlichen, den Querabmessungen der zugehörigen Haltelaschen angepaßten, lichten Abstand voneinander aufweisen, wird sichergestellt, daß die Amboßplatte in der richtigen Ausrichtung am Bodenteil montiert wird.

Vorteilhafterweise sind die Grifflaschen als sich über die gesamte Länge der Amboßplatte erstreckende Randabbiegungen ausgebildet, so daß die Amboßplatte zusammen mit ihren seitlichen Gifflaschen ein im wesentlichen U-förmiges Querschnittsprofil aufweist.

Eine vorteilhafte Ausgestaltung der Erfindung sieht vor, daß die Grifflaschen in je eine randoffene Ausnehmung der Schmalseitenflächen des Bodenteils eingreifen, wobei die Griffflächen der in der Ausnehmung versenkt angeordneten Grifflaschen mit den benachbarten Schmalseitenflächen fluchten oder um weniger als die Materialstärke der Grifflaschen über diese überstehen. Auch die Amboßplatte als solche ist zweckmäßig in einer Ausnehmung der Breitseitenfläche versenkt angeordnet, wobei die in der Breitseitenfläche und den Schmalseitenflächen befindlichen randoffenen Ausnehmungen ineinander übergehen und durch miteinander fluchtende stirnseitige Anschlagflanken für die Amboßplatte und deren seitliche Grifflaschen begrenzt sein können.

Zur Verbesserung der Parallelführung und zur Vermeidung einer beim längeren Gebrauch auftretenden Verschmutzung ist die Amboßplatte auf zwei in seitlichem Abstand voneinander angeordneten, in Längsrichtung ausgerichteten, gegenüber der Breitseitenfläche versenkt angeordneten, am Bodenteil angeformten Führungsstegen geführt, die zweckmäßig eine quergekrümmte Oberkante aufweisen. Die gegenüber den Schmalseitenflächen versenkt angeordneten Führungsstege werden vorteilhafterweise außenseitig von den an der Amboßplatte abgebogenen Grifflaschen übergriffen.

Die Haltelaschen weisen zweckmäßig je eine Öse zur Aufnahme der Blattfeder auf, während die Blattfeder mit endseitigen, den jeweiligen Ösenrand ein- oder beidseitig übergreifenden Verankerungs- und/oder Zentriernocken versehen ist. Dadurch kann die Blattfeder über die mittigen Rastorgane gegen die endseitigen Ösenränder in Biegerichtung vorgespannt und bei entsprechend großer Ösenabmessung leicht montiert werden. Die stegseitigen Rastorgane sind zweckmäßig als Dreiecksrippe mit einander entgegengesetzten Auflaufschrägen ausgebildet, während die federseitigen Rastorgane eine ballige, vorzugsweise teilzylindrische oder kugelige Rastfläche aufweisen können.

Wenn der Steg und die Rastfeder auf ihren einander zugewandten Seiten zueinander komplementäre Rastorgane tragen, wird die Rastfeder beim Verschieben nur auf Biegung beansprucht, während verschleißanfällige Querbeanspruchungen vermieden werden.

Im folgenden wird die Erfindung anhand eines in der Zeichnung in schematischer Weise dargestellten Ausführungsbeispiels näher erläutert. Es zeigen
- Fig. 1: einen Längsschnitt durch ein als Springfachlader ausgebildetes Heftklammergerät;
- Fig. 2: einen Schnitt in Querrichtung durch das Heftklammergerät im Bereich der Amboßplatte und des Magazinkopfes ohne Kappe;
- Fig. 3 a bis c: eine Draufsicht, eine Seitenansicht und eine Schnittdarstellung der Amboßplatte des Heftklammergeräts nach Fig. 1 und 2.

Das in Fig. 1 und 2 gezeigte Heftklammergerät besteht im wesentlichen aus einem Bodenteil 10 mit einem am rückwärtigen Ende des Bodenteils 10 angeordneten Lagerbock 12, einem Oberteil 14 mit Klammermagazin 16, Treiberhalter 18 und Kappe 20, einem am Treiberhalter 18 vorzugsweise pendelnd aufgehängten Treiber 22 zum Ausstoßen von im Klammermagazin 16 angeordneten Heftklammern, sowie einer in der Nähe des vorderen Endes des Bodenteils 10 in dessen Längsrichtung verschiebbaren und in zwei Endstellungen einrastbaren Amboßplatte 24. Die Amboßplatte ist an ihrer Breitseitenfläche 26 mit Prägungen 28,30 versehen, die wahlweise, je nach Verschiebelage der Amboßplatte 24 sich unmittelbar unter dem Treiber 22 und dem Ausstoßkanal 32 des Klammermagazins 16 befinden und zur Deformierung der Schenkel der Heftklammern für eine Innen- oder Außenheftung bestimmt sind. Die Amboßplatte 24 weist an ihren Längsrändern 34 senkrecht nach unten gebogene Grifflaschen 36 auf, die mit ihren eine Riffelung 38 tragenden Griffflächen 40 nach einander entgegengesetzten Seiten weisen und in randoffene Ausnehmungen 42 der Schmalseitenwände 44 eingreifen. Die Amboßplatte 24 liegt mit ihrem Plattenteil auf zwei in seitlichem Abstand voneinander und gegenüber der Breitseitenfläche 26 versenkt angeordneten Führungsstegen 46 auf, die eine in Querrichtung gekrümmte Oberkante 47 aufweisen und mit ihrer außenseitigen Flanke die benachbarte randoffene Ausnehmung 42 begrenzen.

An den vorderen und rückwärtigen Querrändern der Amboßplatte 24 sind jeweils im mittleren Bereich Haltelaschen 50,52 nach unten gebogen, die durch zwei im Abstand voneinander angeordnete Durchbrüche 54 des Bodenteils 10 nach unten hindurchgreifen und die in ihrem unteren Bereich mit Ösen 56 versehen sind. Zwischen den beiden Haltelaschen 50,52 erstreckt sich eine aus Kunststoff bestehende, in Längsrichtung des Bodenteils 10 ausgerichtete Blattfeder 58, die mit ihren Enden durch die Ösen 56 der Haltelaschen 50,52 hindurchgreift und mittels Vorsprüngen 60 am unteren Ösenrand formschlüssig verankert ist. Die Blattfeder 58 steht dazu unter einer Biegevorspannung, die über einen gegen einen Quersteg 62 des Bodenteils 10 anliegenden, balligen Rastnocken 64 in den beiden Endstellungen der Amboßplatte 24 erzeugt wird. An der Unterseite des Querstegs 62 befindet sich zusätzlich eine querverlaufende Rastrippe 66 mit im wesentlichen dreieckigem Querschnitt, gegen deren Auflaufschrägen der Rastnocken 64 der Blattfeder 58 in den jeweiligen Endstellungen anliegt und die beim Verschieben der Amboßplatte 24 vom Rastnocken 24 entgegen der Biegekraft der Blattfeder 58 überwunden werden muß.

Zur Seitenführung der Amboßplatte 24 sind im Inneren des Bodenteils 10 Seitenführungsflächen 68 angeordnet, gegen die die Amboßplatte 24 mit den Außenkanten ihrer Haltelaschen 50,52 anliegt. Die vordere Haltelasche 50 und die rückwärtige Haltelasche 52 weisen unterschiedliche Querabmessungen auf, während die Seitenführungsflächen 68 für die beiden Haltelaschen 50,52 paarweise einen unterschiedlichen lichten Abstand voneinander aufweisen, so daß sichergestellt ist, daß die Amboßplatte nur in der richtigen Ausrichtung in das Bodenteil 10 eingesetzt werden kann.

Zusammenfassend ist folgendes festzustellen: Die Erfindung bezieht sich auf ein Heftklammergerät mit einem langgestreckten Bodenteil 10, einem an einem rückwärtigen Lagerbock 12 des Bodenteils schwenkbar gelagerten Oberteil 14 und mit einer im vorderen Bereich des Bodenteils 10 angeordneten, in dessen Längsrichtung in zwei Endstellungen verschiebbaren, mit Verformungsprägungen 28,30 für die Schenkel der ausgestoßenen Heftklammern versehenen Amboßplatte 24. Um die Handhabung des Geräts beim Verstellen der Amboßplatte 24 zu erleichtern, wird gemäß der Erfindung vorgeschlagen, daß an den einander gegenüberliegenden Längsseitenrändern 34 der Amboßplatte 24 senkrecht abgebogene, nach einander entgegengesetzten Seiten weisende Griffflächen 40 aufweisende Grifflaschen 36 angeformt sind, an denen die Amboßplatte 24 zum Verstellen einfach zwischen Daumen und Zeigefinger erfaßt werden kann.

## Patentansprüche

1. Heftklammergerät mit einem eine nach oben weisende Breitseitenfläche (26) und zwei seitlich anschließende Schmalseitenflächen (44) aufweisenden langgestreckten Bodenteil (10), mit einem an einem Lagerbock (12) am einen Ende des Bodenteils um eine Querachse schwenkbar gelagerten, ein Magazin (16) zur Aufnahme von Heftklammern sowie einen Treiber (22) zum Ausstoßen der Heftklammern aufweisenden Oberteil (14), und mit einer in der Nähe des dem Lagerbock (12) gegenüberliegenden Endes des Bodenteils (10) in dessen Längsrichtung vorzugsweise in zwei Rast- oder Endstellungen verschiebbaren, an ihrer nach oben weisenden, zur oberen Breitseitenfläche (26) des Bodenteils (10) parallelen Oberfläche mit Verformungsprägungen (28,30) für die Schenkel der ausgestoßenen Heftklammern versehenen Amboßplatte (24), wobei an den einander gegenüberliegenden Längsseitenrändern (34) der Amboßplatte (24) vorzugsweise senkrecht in Richtung Schmalseitenflächen (44) des Bodenteils (10) abgebogene und diese zumindest teilweise überlappende, nach einander entgegengesetzten Seiten weisende Griffflächen (40) aufweisende Grifflaschen (36) vorgesehen sind, **gekennzeichnet durch** zwei im Bereich der Breitseitenfläche (26) des Bodenteils (10) angeordnete, in Längsrichtung einen Abstand voneinander aufweisende, durch einen Quersteg (62) voneinander getrennte Durchbrüche (54), zwei an den Querrändern (48) der Amboßplatte (24) im wesentlichen senkrecht abgebogene, durch die Durchbrüche (54) im Bodenteil (10) nach unten hindurchgreifende Haltelaschen (50,52), sowie eine zwischen den beiden Haltelaschen (50,52) eingespannte, den Quersteg (62) auf der Unterseite des Bodenteils (10) übergreifende, und an diesem in mindestens zwei Raststellungen einrastbare Rastfeder (58), wobei am Bodenteil (10) im Bereich der Durchbrüche (54) in Längsrichtung ausgerichtete, paarweise einander gegenüberliegende Seitenführungsflächen (68) für die Haltelaschen (50,52) angeordnet oder angeformt sind und wobei die an den Querrändern (48) der Amboßplatte (24) einander gegenüberliegenden Haltelaschen (50,52) unterschiedliche Querabmessungen und die Seitenführungsflächen (68) paarweise einen unterschiedlichen, den Querabmessungen der zugehörigen Haltelaschen (50,52) entsprechenden lichten Abstand voneinander aufweisen.

2. Heftklammergerät nach Anspruch 1, **dadurch gekennzeichnet,** daß die Grifflaschen (36) als sich über die gesamte Länge der Amboßplatte (24) erstreckende Randabbiegungen der Amboßplatte (24) ausgebildet sind.

3. Heftklammergerät nach Anspruch 1 oder 2, **dadurch gekennzeichnet,** daß die Amboßplatte (24) zusammen mit ihren seitlichen Grifflaschen (36) ein U-förmiges Querschnittsprofil aufweist.

4. Heftklammergerät nach einem der Ansprüche 1 bis 3, **dadurch gekennzeichnet,** daß die Grifflaschen (36) in je eine randoffene Ausnehmung (42) der Schmalseitenflächen (44) eingreifen.

5. Heftklammergerät nach Anspruch 4, **dadurch gekennzeichnet,** daß die Griffflächen (40) der in der randoffenen Ausnehmung (42) versenkt angeordneten Grifflaschen (36) mit den Schmalseitenflächen (44) fluchten oder um weniger als die Materialstärke der Grifflaschen (40) über diese überstehen.

6. Heftklammergerät nach einem der Ansprüche 1 bis 5, **dadurch gekennzeichnet,** daß die Griffflächen (40) eine Aufrauhung oder Riffelung (38) tragen.

7. Heftklammergerät nach einem der Ansprüche 1 bis 6, **dadurch gekennzeichnet,** daß die Amboßplatte (24) in einer Einsenkung der Breitseitenfläche (26) versenkt angeordnet ist.

8. Heftklammergerät nach einem der Ansprüche 1 bis 7, **dadurch gekennzeichnet,** daß die in der Breitseitenfläche (26) und in den Schmalseitenflächen (44) befindlichen randoffenen Ausnehmungen (42) ineinander übergehen und durch miteinander fluchtende stirnseitige Anschlagflanken für die Amboßplatte (24) und deren seitliche Grifflaschen (36) begrenzt sind.

9. Heftklammergerät nach einem der Ansprüche 1 bis 8, **dadurch gekennzeichnet,** daß die Amboßplatte (24) auf zwei in seitlichem Abstand voneinander angeordneten, in Längsrichtung ausgerichteten, gegenüber der Breitseitenfläche (26) versenkt angeordneten Führungsstegen (46) geführt ist.

10. Heftklammergerät nach Anspruch 9, **dadurch gekennzeichnet,** daß die Führungsstege (46) eine quergekrümmmte Oberkante (47) aufweisen.

11. Heftklammergerät nach Anspruch 9 oder 10, **dadurch gekennzeichnet,** daß die Grifflaschen (36) die gegenüber den Schmalseitenflächen (44) versenkt angeordneten Führungsstege (46) außenseitig übergreifen.

12. Heftklammergerät nach einem der Ansprüche 1 bis 11, **dadurch gekennzeichnet,** daß die Rastfeder (58) als in Längsrichtung des Bodenteils (10) ausgerichtete Blattfeder vorzugsweise aus Kunststoff ausgebildet ist.

13. Heftklammergerät nach Anspruch 12 **dadurch gekennzeichnet,** daß der Quersteg (62) und die Rastfeder (58) auf ihren einander zugewandten Seiten zueinander komplementäre Rastorgane (64,66) tragen.

14. Heftklammergerät nach Anspruch 13, **dadurch gekennzeichnet,** daß das eine, vorzugsweise stegseitige Rastorgan (66) als Dreiecksrippe mit einander entgegengesetzten Auflaufschrägen ausgebildet ist.

15. Heftklammergerät nach Anspruch 13 oder 14, **dadurch gekenzeichnet,** daß das eine, vorzugsweise federseitige Rastorgan (64) als Nocken mit einer balligen, vorzugsweise teilzylindrischen oder kugeligen Rastfläche ausgebildet ist.

16. Heftklammergerät nach einem der Ansprüche 12 bis 15, **dadurch gekennzeichnet,** daß die Haltelaschen (50,52) je eine Öse (56) zur formschlüssigen Aufnahme der Blattfederenden aufweisen.

17. Heftklammergerät nach Anspruch 16, **dadurch gekennzeichnet,** daß die Blattfeder (58) mit endseitigen, den jeweiligen Ösenrand ein- oder beidseitig übergreifenden Verankerungs- oder Zentriernocken (60) versehen ist.

18. Heftklammergerät nach Anspruch 16 oder 17, **dadurch gekennzeichnet,** daß die Blattfeder (58) über die mittig angeordneten Rastorgane (64,66) gegen die endseitigen Ösenränder in Biegerichtung vorgespannt ist.

## Claims

1. Stapler, having an elongated base part (10) with an upward directed broadside surface (26) and two laterally adjoining narrow side surfaces (44), having a top part (14) which is supported on a bearing block (12) at one end of the base part so as to be capable of swivelling about a transverse axis and has a magazine (16) for receiving staples as well as a driver (22) for ejecting the staples, and having an anvil plate (24) which, in the vicinity of the opposite end of the base part (10) to the bearing block (12), is displaceable in a longitudinal direction of said base part preferably into two detent or end positions and is provided, at its upward directed surface parallel to the top broadside surface (26) of the base part (10), with deformation stampings (28, 30) for the limbs of the ejected staples, there being provided on the opposing longitudinal side edges (34) of the anvil plate (24) handling lugs (36) which are bent down preferably at right angles towards, and at least partially overlap, narrow side surfaces (44) of the base part (10) and have handling surfaces (40) pointing in opposing directions, **characterized by** two openings (54) which are disposed in the region of the broadside surface (26) of the base part (10), are spaced longitudinally apart from one another and are separated from one another by a transverse web (62), two retaining lugs (50, 52) which are bent down substantially at right angles from the transverse edges (48) of the anvil plate (24) and engage down through the openings (54) in the base part (10), and a detent spring (58) which is clamped between the two retaining lugs (50, 52), overlaps the transverse web (62) on the underside of the base part (10) and may latch thereon into at least two detent positions, opposing pairs of longitudinally aligned lateral guide surfaces (68) for the retaining lugs (50, 52) being disposed or formed on the base part (10) in the region of the openings (54) and the opposing retaining lugs (50, 52) on the transverse edges (48) of the anvil plate (24) having differing transverse dimensions and the pairs of lateral guide surfaces (68) being at a differing clear distance from one another which corresponds to the transverse dimensions of the associated retaining lugs (50, 52).

2. Stapler according to claim 1, **characterized in that** the handling lugs (36) take the form of bent-down edge portions of the anvil plate (24) which extend over the entire length of the anvil plate (24).

3. Stapler according to claim 1 or 2, **characterized in that** the anvil plate (24) together with its lateral handling lugs (36) has a U-shaped cross-sectional profile.

4. Stapler according to one of claims 1 to 3, **characterized in that** the handling lugs (36) each engage into an open-edged recess (42) of the narrow side surfaces (44).

5. Stapler according to claim 4, **characterized in that** the handling surfaces (40) of the handling lugs (36) countersunk in the open-edged recess (42) are flush with the narrow side surfaces (44) or project beyond said surfaces by less than the material thickness of the handling lugs (40).

6. Stapler according to one of claims 1 to 5, **characterized in that** the handling surfaces (40) bear a roughening or corrugation (38).

7. Stapler according to one of claims 1 to 6, **characterized in that** the anvil plate (24) is countersunk in a recess of the broadside surface (26).

8. Stapler according to one of claims 1 to 7, **characterized in that** the open-edged recesses (42) situated in the broadside surface (26) and in the narrow side surfaces (44) verge one into the other and are delimited by aligned front stop flanks for the anvil plate (24) and the lateral handling lugs (36) of the anvil plate.

9. Stapler according to one of claims 1 to 8, **characterized in that** the anvil plate (24) is guided on two laterally spaced-apart, longitudinally aligned guide webs (46) countersunk relative to the broadside surface (26).

10. Stapler according to claim 9, **characterized in that** the guide webs (46) have a transversely curved top edge (47).

11. Stapler according to claim 9 or 10, **characterized in that** the handling lugs (36) externally overlap the guide webs (46) countersunk relative to the narrow side surfaces (44).

12. Stapler according to claims 1 to 11, **characterized in that** the detent spring (58) takes the form of a leaf spring preferably made of plastic which is aligned in a longitudinal direction of the base part (10).

13. Stapler according to claim 12, **characterized in that** the transverse web (62) and the detent spring (58) carry, on their sides facing towards one another, complementary detent members (64, 66).

14. Stapler according to claim 13, **characterized in that** the one, preferably web-side detent member (66) takes the form of a triangular rib having opposed run-on slopes.

15. Stapler according to claim 13 or 14, **characterized in that** the one, preferably spring-side detent member (64) takes the form of a cam with a crowned, preferably part-cylindrical or spherical detent surface.

16. Stapler according to one of claims 12 to 15, **characterized in that** the retaining lugs (50, 52) each have an eye (56) for positively receiving the ends of the leaf spring.

17. Stapler according to claim 16, **characterized in that** the leaf spring (58) is provided with end anchoring or centring cams (60) which overlap the respective eye edge at one or both sides.

18. Stapler according to claim 16 or 17, **characterized in that** the leaf spring (58) is preloaded in bending direction by the centrally disposed detent members (64, 66) towards the end eye edges.

## Revendications

1. Agrafeuse, comprenant un élément de fond (10) allongé avec une surface de côté large (26) dirigée vers le haut et deux surfaces de petit côté (44) qui y font suite latéralement, une partie supérieure (14) montée sur un support (12) à l'une des extrémités de l'élément de fond de manière à pouvoir pivoter autour d'un axe transversal, et munie d'un chargeur (16) pour la réception d'agrafes ainsi que d'un poussoir (22) pour l'expulsion des agrafes, et une plaque d'enclume (24) qui peut être déplacée de préférence, à proximité de l'extrémité de l'élément de fond (10) opposée au support (12), dans la direction longitudinale de celui-ci, dans deux positions de crantage ou d'extrémité, et qui présente, sur sa surface dirigée vers le haut et orienteé parallèlement à la surface de côté large supérieure (26) de l'élément de fond (10), des estampages de déformation (28, 30) pour les branches des agrafes expulsées, des pattes de préhension (36) pliées de préférence verticalement en direction des surfaces de petit côté (44) de l'élément de fond (10) en recouvrant celles-ci au moins en partie, et présentant des surfaces de prise (40), étant prévues sur les bords (34) des grands côtés de la plaque d'enclume (24) situés en face l'un de l'autre, **caractérisée en ce** qu'elle présente deux ajours (54) disposés dans la région de la surface de côté large (26) de l'élément de fond (10), écartes l'un de l'autre dans le sens longitudinal et séparés par une barrette transversale (62), deux pattes de retenue (50, 52) pliées sensiblement verticalement aux bords transversaux (48) de la plaque d'enclume (24) et traversant vers le bas les ajours (54) ménagés dans l'élément de fond (10), ainsi qu'un ressort à cran d'arrêt (58) enserré entre les deux pattes de retenue (50, 52), qui recouvre la barrette transversale (62) sur la surface inférieure de l'élément de fond (10) et peut être verrouillé sur celle-ci dans au moins deux positions de crantage, des surfaces de guidage latéral (68) pour les pattes de retenue (50, 52) orientées dans le sens longitudinal et opposées par paires étant disposées ou conformées sur l'élément de fond (10), dans la région des ajours (54), les pattes de retenue (50, 52) situées en face l'une de l'autre aux bords transversaux (48) de la plaque d'enclume (24) présentant des dimensions transversales différentes, et les surfaces de guidage latéral (68) présentant entre elles, par paire, un écartement variable correspondant aux dimensions transversales des pattes de retenue (50, 52) associées.

2. Agrafeuse selon la revendication 1, caractérisée en ce que les pattes de préhension (36) sont réalisées sous la forme de coudes latéraux de la plaque d'enclume (24) qui s'étendent sur toute la longueur de la plaque d'enclume (24).

3. Agrafeuse selon les revendications 1 ou 2, caractérisée en ce que la plaque d'enclume (24) présente, conjointement avec ses pattes de préhension (36) latérales, une section transversale en forme de U.

4. Agrafeuse selon l'une des revendications 1 à 3, caractérisée en ce que les pattes de préhension (36) s'engagent respectivement dans un évidement (42) des surfaces de petit côté (44) ouvert au bord.

5. Agrafeuse selon la revendication 4, caractérisée en ce que les surfaces de prise (40) des pattes de préhension (36) noyées dans l'évidement (42) ouvert au bord sont alignées avec les surfaces de petit côté (44) ou dépassent de celles-ci de moins de l'épaisseur des surfaces de prise (40).

6. Agrafeuse selon l'une des revendications 1 à 5, caractérisée en ce que les surfaces de brise (40) présentent un aspect rugueux ou cannelé (38).

7. Agrafeuse selon l'une des revendications 1 à 6, caractérisée en ce que la plaque d'enclume (24) est noyée dans une creusure de la surface de côté large (26).

8. Agrafeuse selon l'une des revendications 1 à 7, caractérisée en ce que les évidements (42) à bord ouvert prévus dans la surface de côté large (26) et dans les surfaces de petit côté (44) se confondent et sont délimités par des flancs d'arrêt frontaux pour la plaque d'enclume (24) alignés les uns avec les autres et par les pattes de préhension (36) latérale de cette dernière.

9. Agrafeuse selon l'une des revendications 1 à 8, caractérisée en ce que la plaque d'enclume (24) est guidée sur deux barrettes de guidage (46) disposées à distance l'une de l'autre, alignées dans le sens longitudinal et noyées par rapport à la surface de côté large (26).

10. Agrafeuse selon la revendication 9, caractérisée en ce que les barrettes de guidage (46) présentent un bord supérieur (47) courbé dans le sens transversal.

11. Agrafeuse selon les revendications 9 ou 10, caractérisée en ce que les pattes de préhension (36) recouvrent extérieurement les barrettes de guidage (46) noyées par rapport aux surfaces de petit côté (44).

12. Agrafeuse selon l'une des revendications 1 à 11, caractérisée en ce que le ressort à cran d'arrêt (58) est réalisé sous la forme d'un ressort à lame, de préférence en matière plastique, orienté dans la direction longitudinale de l'élément de fond (10).

13. Agrafeuse selon la revendication 12, caractérisée en ce que la barrette transversale (62) et le ressort à cran d'arrêt (58) portent sur leurs surfaces tournées l'une vers l'autre, des organes d'arrêt (64, 66) complémentaires.

14. Agrafeuse selon la revendication 13, caractérisée en ce que l'un des organes d'arrêt (66) situé de préférence du côté barrette, est conformé en nervure triangulaire avec des rampes d'arrêt opposées.

15. Agrafeuse selon les revendications 13 ou 14, caractérisée en ce que l'un des organes d'arrêt (64) situé de préférence du côté ressort est conformé en came avec une surface d'arrêt bombée, de préférence de forme partiellement cylindrique ou sphérique.

16. Agrafeuse selon l'une des revendications 12 à 15, caractérisée en ce que les pattes de retenue (50, 52) présentent chacune un oeillet (56) pour la réception à engagement positif des extrémités du ressort à lame.

17. Agrafeuse selon la revendication 16, caractérisée en ce que le ressort à lame (58) est muni aux extrémités de cames d'ancrage ou de centrage (60) qui recouvrent, d'un côté ou des deux côtés, le bord respectif des oeillets.

18. Agrafeuse selon les revendications 16 au 17, caractérisée en ce que, par l'intermédiaire des organes d'arrêt (64, 66) centraux, le ressort à lame (58) est mis en précontrainte dans la direction de flexion par rapport aux bords d'extrémité des oeillets.
